# FASCICULE DE BREVET EUROPEEN

(11) **EP 3 300 622 B1**
(45) Date de publication et mention de la délivrance du brevet: **03.03.2021**
(21) Numéro de dépôt: 17194301.2
(22) Date de dépôt: 02.10.2017
(51) Int. Cl.: A45B 9/00, A45B 9/02, A63C 11/22

(54) **BATON D'APPUI AVEC SAILLIE LATERALE D'APPUI**
STÜTZSTAB MIT SEITLICHEM STÜTZVORSPRUNG
SUPPORT STICK WITH LATERAL SUPPORTING PROJECTION

(30) Priorité: 03.10.2016 FR 1659508
(43) Date de publication de la demande: 04.04.2018
(73) Titulaire: TSL Sport Equipment, 74940 Annecy-le-Vieux (FR)
(72) Inventeur: GALLAY, Philippe, 74220 La Clusaz (FR)
(74) Mandataire: Gasquet, Denis

(56) Documents cités:
- EP-A1- 0 357 517
- DE-A1-102014 004 163
- DE-U1- 29 900 206
- FR-A1- 2 470 621
- US-A- 5 172 935
- US-B1- 8 500 609

## Description

La présente invention concerne un bâton d'appui, pour la pratique du ski de randonnée, de raquettes à neige, de trekking, de marche, de train, de ski alpin ou de toute autre activité nécessitant l'usage de bâtons. Ledit bâton est équipé d'un appui pour la main d'un utilisateur. Cet appui remplace ou complète l'appui traditionnel des bâtons équipés de sangles ou de gantelets. Les bâtons équipés d'un tel système offrent un meilleur appui, sans la gêne occasionnée par la dragonne de maintien de la main.

Un exemple d'un bâton d'appui est connu du document FR 2 470 621.

Dans une version élaborée pour la randonnée, cet appui constitue un moyen facilitant la progression, lors de déplacements en traversée dans des zones pentues. Afin d'obtenir le maximum de stabilité, grâce à ses bâtons, et fournir un minimum d'efforts pour un maximum d'efficacité, il est recommandé que la main gauche et la droite soient à la même hauteur.

Ainsi, lors de franchissement de pentes dans les dévers, le bâton aval est tenu par la poignée, tandis que le bâton amont, avec un bâton traditionnel, est tenu aussi par la poignée qui est située beaucoup trop haut pour un confort et une efficacité optimale. Pour résoudre ce problème, certains bâtons comprennent un manchon en mousse, localisé le long de la tige du bâton sous la poignée. Ces manchons sont, sur certains bâtons en général, striés afin d'améliorer la préhension du bâton. Cependant, l'utilisation de ces manchons nécessite un effort important de serrage sur la tige du bâton, lors des progressions dans les montées et les dévers, ce qui est un inconvénient important.

Une des alternatives à ces manchons est l'utilisation de bâtons télescopiques permettant de régler la hauteur de la poignée en la déplaçant le long du tube, pour la bloquer dans la position choisie ou en modifiant la longueur du tube grâce à des mécanismes complexes. Néanmoins, le réglage systématique des bâtons à chacune des conversions est contraignant. En outre, les systèmes de blocage en position actuels ont tendance à n'être pas très fiables et coûteux.

Dans tous les cas, le changement de la position haute (bâton aval) à la position basse (bâton amont) est fastidieux et nécessite des mouvements parasites tels qu'enlever la main de la dragonne ou déclencher le mécanisme d'ajustement de longueur de bâton. La présente invention permet de passer facilement d'une position à l'autre (basse/haute) et permet d'avoir un appui important tout en économisant son énergie (inutilité de serrer la poignée ou le manchon pour avoir un appui).

La présente invention propose ainsi, d'une manière générale de remplacer les systèmes d'appui par dragonnes dont sont équipés les poignées de bâtons et dans sa version élaborée de procurer des moyens de préhension sur la tige d'un bâton, afin d'avoir un appui efficace sur le bâton amont dans les dévers, permettant de pallier aux inconvénients précités.

Les poignées de bâtons traditionnelles sont pourvues dans leur bas, d'une surface de confort incurvée, mais n'offrent pas réellement de surface d'appui comme c'est le cas dans la présente invention. Certaines poignées sans dragonnes du type poignées d'épées ont une surface d'appui limitée et située au niveau des doigts. Il existe aussi des poignées longiformes sans dragonnes avec des saillies limitées de retenues. Cependant, aucune de ces poignées ne procure à la fois un appui suffisant et une simplicité de passage d'une position haute à la position basse et vice versa que la présente invention.

Ainsi, l'invention concerne un bâton d'appui comme défini dans la revendication 1.

Selon une caractéristique complémentaire, la portion de disque s'étend sur un secteur angulaire d'au moins 90 °.

Selon une autre caractéristique, la saillie s'étend latéralement sur une largeur comprise entre 15 et 50 millimètres.

Ajoutons que la saillie a par exemple la forme d'un disque périphérique, ou a la forme d'un disque elliptique.

Selon une autre caractéristique la surface supérieure de l'appui s'étend selon un plan transversal sensiblement perpendiculaire à l'axe longitudinal du bâton, voir bombée vers le haut.

Notons que le deuxième ensemble de préhension et d'appui est réglable en position afin d'adapter la hauteur de la saillie latérale d'appui à la morphologie de l'utilisateur, ledit ensemble étant monté coulissant sur la tige du bâton, tandis que des moyens de blocage en position permettent à cet ensemble d'être bloqué à la bonne hauteur, dans la position choisie.

D'autres caractéristiques et avantages de l'invention se dégageront de la description qui va suivre en regard des dessins annexés qui ne sont donnés qu'à titre d'exemples non limitatifs.
La figure 1 est une illustration d'un utilisateur en cours de progression lors d'une traversée dans une zone pentue.
La figure 2 est une illustration d'un bâton d'appui équipé d'un appui selon l'invention.
La figure 2a est une illustration similaire à la figure 2, montrant une variante de réalisation, avec deux appuis, à savoir un appui supérieur disposé directement sous la poignée principale d'extrémité et un appui inférieur disposé plus bas.
La figure 3 est une vue de détail d'une poignée ne faisant pas partie de l'invention.
La figure 4 est une vue illustrant une poignée de préhension secondaire ne faisant pas partie de l'invention.
La figure 5 est une vue en bout de dessus d'une saillie d'appui.
La figure 6 est une vue en bout similaire à la figure 5 d'une variante d'exécution ne faisant pas partie de l'invention.
La figure 7 est une vue similaire à la figure 4 illustrant une variante de la surface d'appui ne faisant pas partie de l'invention.
La figure 8 est une vue partielle d'un mode de réalisation permettant le déplacement vertical de l'appui avec son dispositif de blocage en position.
La figure 8a est vue de détails illustrant les moyens de blocage en position.
Les figures 9 et 10 sont des vues similaires à la figure 2a, illustrant deux perfectionnements.
Les figures 11 et 12 sont des vues en bout similaires à la figure 5, illustrant des variantes d'exécution.

Un bâton d'appui (1) est constitué, de manière connue en soit, d'une tige (2) se présentant par un profilé d'axe longitudinal (XX'), dont l'extrémité supérieure (3) est équipée d'une poignée principale d'extrémité (4), tandis que l'extrémité inférieure (5) comprend une pointe d'accroche et accessoirement une rondelle (6).

Selon l'invention, la poignée principale d'extrémité (4) est préférentiellement dépourvue de dragonne, afin de ne pas contraindre l'utilisateur (U) lors des déplacements d'une de ses mains le long de la tige (2), tel qu'explicité plus en détail ci-après, mais bien entendu il pourrait en être autrement.

Le bâton comprend des moyens d'appui (7) pour la main, et plus particulièrement, un appui pour le bord cubital (8) de la main (9) d'un utilisateur d'un bâton, (tel qu' illustré aux figures 1 et 3), notamment pour la pratique du ski de randonnée, de la raquette à neige, de trekking, de trail ou de marche. Cet appui permet à l'utilisateur de placer sa main en appui en dessous de la poignée principale d'extrémité (4). De plus, cet appui constitue des moyens facilitant la progression, lors de déplacements en traversée dans des zones pentues. Ledit appui (7) est disposé sur la tige du bâton sous la poignée principale d'extrémité (4), à une distance telle que définie plus loin dans la description.

Ces moyens d'appui (7) sont constitués par une saillie latérale (10) s'étendant latéralement par rapport à l'axe longitudinal (X, X') de la tige (2) du bâton (1). Cette saillie latérale (10) est solidaire de la tige (2) sur laquelle l'utilisateur peut prendre appui, lors de déplacement notamment en traversée dans des zones pentues, tel qu'illustré à la figure 1.

La saillie latérale d'appui (10) est constituée globalement par au moins une portion de disque comprenant une surface supérieure d'appui (11) tournée vers le haut c'est-à-dire vers la poignée principale (4) sur laquelle le bord cubital (8) de la main (9) d'un utilisateur peut s'appuyer, tel qu'illustré aux figures 1 et 3.

Selon une des caractéristiques, et selon une disposition préférée, la saillie latérale d'appui (10) se présente soit sous la forme générale d'un disque périphérique telle qu'illustrée aux figures 1, 2, 2a, 3, 4, 5, 8, 11 soit sous la forme d'une portion de disque tel qu'illustré à la figure 6, et 12. Dans le cas d'une portion de disque cette dernière s'étend angulairement avantageusement sur un secteur angulaire (A) d'au moins 90 °, comme par exemple 120°.

Selon une disposition préférée la saillie d'appui a la forme d'un disque périphérique circulaire, mais il pourrait prendre une autre forme comme un disque elliptique.

On notera que pour que l'appui de la main sur la surface supérieure d'appui (11) soit efficace et confortable ladite surface s'étend sur une largeur d'appui (L) comprise entre 15 millimètres et 50 millimètres.

La surface supérieure d'appui (11) est par exemple plane pour s'étendre selon un plan (P) transversal et par exemple sensiblement perpendiculaire, voir perpendiculaire à l'axe (X, X') de la tige tel qu'illustré aux figures 2, 2a, 3, 4, 8, 9 et 10, mais il pourrait en être autrement.

Ainsi selon une variante la surface supérieure d'appui (11) est bombée vers le haut (HA) tel que cela est illustré à la figure 7. La saillie selon un autre mode de réalisation (non représentée) peut être telle que sa surface supérieure soit concave.

Comme illustré aux figures 2, 3, 4, 7, la saillie latérale d'appui (10) est prolongée vers le haut c'est à dire vers l'extrémité supérieure du bâton par une poignée de préhension secondaire (12). Cette dernière de forme tubulaire est engagée autour de la tige (2) du bâton, pour former un ensemble secondaire de préhension et d'appui (13). Cependant, même si la saillie latérale d'appui n'est pas prolongée vers le haut par une poignée de préhension secondaire, ce mode de réalisation est considéré comme une variante de l'invention.

Cet ensemble de préhension secondaire et d'appui (13) est disposé sur la tige sous la poignée supérieure d'extrémité (4) tel qu'illustré aussi à la figure 1, 2, 2a, 8.

Notons que la poignée principale d'extrémité (4) peut aussi comprendre à sa base une saillie d'appui (10) pour former des moyens d'appui (7) tels que ceux définis précédemment, et tel que cela apparait à la figure 2a, pour constituer un ensemble de préhension et d'appui principal (13'). Ainsi le bâton comprend à la fois un premier ensemble de préhension et d'appui disposé en extrémité supérieure du bâton, tel que cela apparait à la figure 2a, et un deuxième ensemble de préhension et d'appui, disposé sous le premier ensemble.

Selon l'invention (figure 8) le deuxième ensemble de préhension et d'appui (13) est réglable en position longitudinale sur la tige (2) du bâton (1), afin d'adapter la hauteur de la saillie latérale d'appui à la morphologie de l'utilisateur. A cet effet, cet ensemble est monté coulissant (C) sur la tige du bâton, tandis que des moyens de blocage (15) en position permettent à cet ensemble d'être bloqué à la bonne hauteur, dans la position choisie. Les moyens de blocage (15) sont par exemple tels que ceux illustrés à la figure 8, et divulgués dans les demande de brevet EP 0 098 898 ou EP 0 641 578. Ainsi, ces moyens de blocage sont par exemple constitués par une bague de blocage (20) comprenant par exemple de manière connue en soi une paroi annulaire dans laquelle est agencée une lumière longitudinale (21), traversée par un moyen de serrage, tel qu'un boulon et un écrou reliés par une liaison pivot à un bras de levier et came de serrage (22).

Notons que la saillie d'appui (10) de l'ensemble secondaire de préhension et d'appui (13), utilisée dans les traversées est localisée à une distance (D) de l'extrémité supérieur (40) de la poignée d'extrémité supérieure (4) comprise entre 20 et 50 centimètres, à partir de l'extrémité supérieure (4) de la poignée principale.

On notera, et on aura compris que la hauteur (h) de la poignée principale d'extrémité (4) ainsi que celle de l'ensemble de préhension et d'appui secondaire, est sensiblement égale voir supérieur à la largeur de la main de l'utilisateur, avec son gant.

Selon un mode de réalisation illustré, la poignée (12) a un profil général de révolution, à savoir que le bâton (1) n'a pas de sens de préhension. Ainsi, la combinaison d'une poignée ayant un profil de révolution et au moins une saillie périphérique d'appui centrée sur la tige, apporte une facilité d'utilisation, lors des changements de préhension le long de la tige dans les zones pentues, quelle que soit la position angulaire du bâton de randonnée, l'utilisateur peut saisir ce dernier sans aucune difficulté.

Les figures 9 et 10 sont des vues similaires à la figure 2, illustrant deux variantes.

Selon la réalisation de la figure 9, la poignée principale d'extrémité (4) est équipée d'une dragonne (14), tandis que selon la réalisation de la figure 10, le bâton est équipé d'une liaison (23) qui comprend avantageusement des moyens de déclenchement afin de pouvoir libérer l'utilisateur en cas de besoin.

Les figures 11 et 12 sont des vues similaires aux figures 5 et 6 montrant des variantes de réalisation. Selon ces variantes la surface d'appui (11) est une succession d'éléments de surface d'appui.

Bien entendu, l'ensemble de préhension et d'appui secondaire (13), pourrait aussi avoir une dragonne de retenue (14), telle que celle de la poignée principale de la figure 9.

## Revendications

1. Bâton d'appui (1) destiné à la pratique du ski de randonnée, de raquettes à neige ou toute autre activité nécessitant l'usage d'un bâton, constitué d'une tige (2) se présentant par un profilé d'axe longitudinal (XX'), dont l'extrémité supérieure (3) est équipée d'une poignée principale d'extrémité (4), tandis que l'extrémité inférieure (5) comprend une pointe et accessoirement une rondelle (6), ledit bâton comprenant au moins un appui (7)
pour la main d'un utilisateur, ledit appui étant constitué par une saillie latérale d'appui (10) solidaire de la tige (2) sous la poignée principale d'extrémité (4), ladite saillie étant constituée par au moins une portion de disque comprenant une surface supérieure d'appui (11) ladite saillie latérale d'appui (10) étant prolongée vers le haut, c'est à dire vers l'extrémité supérieure du bâton par une poignée de préhension secondaire (12), pour former un ensemble secondaire de préhension et d'appui,
ledit ensemble secondaire de préhension et d'appui (13) étant réglable en position afin d'adapter la hauteur de la saillie latérale d'appui à la morphologie de l'utilisateur,
**caractérisé en ce que**
ledit ensemble est monté coulissant sur la tige du bâton et comprend des moyens de blocage (15) en position qui permettent à cet ensemble d'être bloqué à la bonne hauteur, dans la position choisie.

2. Bâton d'appui (1) pour la main d'un utilisateur de bâton d'appui (1), selon la revendication précédente, **caractérisé en ce que** la portion de disque comprenant la surface supérieure d'appui (11) s'étend sur un secteur angulaire (A) d'au moins 90 °.

3. Bâton d'appui (1) pour la main d'un utilisateur de bâton d'appui (1), selon l'une quelconque des revendications précédentes, **caractérisé en ce que** la saillie s'étend latéralement sur une largeur (L) comprise entre 15 et 40 millimètres.

4. Bâton d'appui (1) pour la main d'un utilisateur de bâton d'appui (1), selon la revendication 3, **caractérisé en ce que** la saillie latérale d'appui (10) a la forme d'un disque périphérique.

5. Bâton d'appui (1) pour la main d'un utilisateur de bâton d'appui (1) selon la revendication 3, **caractérisé en ce que** la saillie latérale d'appui (10) a la forme d'un disque elliptique.

6. Bâton d'appui (1) pour la main d'un utilisateur de bâton d'appui (1), selon l'une quelconque des revendications précédentes, **caractérisé en ce que** la surface supérieure d'appui (11) de l'appui (7) s'étend selon un plan (P) transversal sensiblement perpendiculaire à l'axe (X, X').

7. Bâton d'appui (1) pour la main d'un utilisateur de bâton d'appui (1), selon l'une quelconque des revendications 1 à 5, **caractérisé en ce que** la surface supérieure d'appui (11) de l'appui (7) est bombée vers le haut.

8. Bâton d'appui (1) selon l'une des revendications précédentes, **caractérisé en ce que** la saillie latérale d'appui (10) de l'appui (7) est localisée à une distance (D) de l'extrémité supérieure (40) de la poignée principale d'extrémité (4) comprise entre 20 et 50 centimètres.

9. Bâton d'appui (1) selon l'une quelconque des revendications précédentes, **caractérisé en ce que** la poignée principale d'extrémité (4) comprend une dragonne (14).

10. Bâton d'appui (1) selon l'une quelconque des revendications précédentes, **caractérisé en ce que** la poignée secondaire (12) comprend une dragonne.

11. Bâton d'appui (1) selon l'une quelconque des revendications précédentes, **caractérisé en ce que** le bâton d'appui (1) comprend une liaison (23) comprenant des moyens de déclenchement.

## Patentansprüche

1. Stützstock (1) zur Ausübung von Skitouren, Schneeschuhwanderungen oder jeder anderen Aktivität, die die Verwendung eines Stockes erfordert, bestehend aus einer Stange (2), die ein Profil mit einer Längsachse (XX') aufweist, dessen oberes Ende (3) mit einem endseitigen Hauptgriff (4) versehen ist, während das untere Ende (5) eine Spitze und als Zubehör einen Teller (6) aufweist, wobei der Stock zumindest eine Auflage (7) für die Hand eines Benutzers aufweist, wobei die Auflage aus einem seitlichen Auflagevorsprung (10) besteht, der unter dem endseitigen Hauptgriff (4) fest mit der Stange (2) verbunden ist, wobei der Vorsprung aus zumindest einem Scheibenabschnitt besteht, der eine obere Auflagefläche (11) aufweist, wobei der seitliche Auflagevorsprung (10) nach oben, d.h. in Richtung des oberen Endes des Stocks, durch einen sekundären Greifgriff (12) verlängert ist, um eine sekundäre Greif- und Auflageanordnung zu bilden,
wobei die sekundäre Greif- und Auflageanordnung (13) in ihrer Position verstellbar ist, um die Höhe des seitlichen Auflagevorsprungs an die Morphologie des Benutzers anzupassen,
**dadurch gekennzeichnet, dass**
die Anordnung verschiebbar an der Stange des Stocks gelagert ist und Stellungsarretiermittel (15) enthält, über welche diese Anordnung in der richtigen Höhe in der gewählten Position arretiert werden kann.

2. Stückstock (1) für die Hand eines Benutzers des Stützstocks (1) nach dem vorhergehenden Anspruch, **dadurch gekennzeichnet, dass** sich der Scheibenabschnitt, der die obere Auflagefläche (11) aufweist, über einen Winkelsektor (A) von zumindest 90° erstreckt.

3. Stützstock (1) für die Hand eines Benutzers des Stützstocks (1) nach einem der vorhergehenden Ansprüche, **dadurch gekennzeichnet, dass** sich der Vorsprung seitlich über eine Breite (L) zwischen 15 und 40 Millimetern erstreckt.

4. Stützstock (1) für die Hand eines Benutzers des Stützstocks (1) nach Anspruch 3, **dadurch gekennzeichnet, dass** der seitliche Auflagevorsprung (10) die Form einer umlaufenden Scheibe aufweist.

5. Stützstock (1) für die Hand eines Benutzers des Stützstock (1) nach Anspruch 3, **dadurch gekennzeichnet, dass** der seitliche Auflagevorsprung (10) die Form einer elliptischen Scheibe aufweist.

6. Stützstock (1) für die Hand eines Benutzers des Stützstocks (1) nach einem der vorhergehenden Ansprüche, **dadurch gekennzeichnet, dass** die obere Auflagefläche (11) der Auflage (7) in einer Querebene (P) im Wesentlichen senkrecht zur Achse (X, X') verläuft.

7. Stützstock (1) für die Hand eines Benutzers des Stützstocks (1) nach einem der Ansprüche 1 bis 5, **dadurch gekennzeichnet, dass** die obere Auflagefläche (11) der Auflage (7) nach oben gewölbt ist.

8. Stützstock (1) nach einem der vorhergehenden Ansprüche, **dadurch gekennzeichnet, dass** der seitliche Auflagevorsprung (10) der Auflage (7) in einem Abstand (D) vom oberen Ende (40) des endseitigen Hauptgriffs (4) zwischen 20 und 50 Zentimetern angeordnet ist.

9. Stützstock (1) nach einem der vorhergehenden Ansprüche, **dadurch gekennzeichnet, dass** der endseitige Hauptgriff (4) eine Handgelenkschlaufe (14) aufweist.

10. Stützstock (1) nach einem der vorhergehenden Ansprüche, **dadurch gekennzeichnet, dass** der sekundäre Griff (12) eine Handgelenkschlaufe aufweist.

11. Stützstock (1) nach einem der vorhergehenden Ansprüche, **dadurch gekennzeichnet, dass** der Stützstock (1) eine Auslösemittel aufweisende Verbindung (23) umfasst.

## Claims

1. Support pole (1) for ski touring, snow shoes or any other activity requiring the use of a pole, composed of a shaft (2) in the form of a profile of longitudinal axis (XX'), the upper end (3) of which is equipped with a main end handle (4), while the lower end (5) comprises a spike and additionally a basket (6), said pole comprising at least one support (7) for the hand of a user, said support being constituted by a lateral support projection (10), secured to the shaft (2), beneath the main end handle (4), said projection being constituted by at least one disc portion comprising an upper support surface (11), said lateral support projection (10) being prolonged upwards, that is to say towards the upper end of the pole, by a secondary gripping handle (12), to form a secondary gripping and support assembly, said secondary gripping and support assembly (13) being adjustable in terms of its position in order to adapt the height of the lateral support projection to the morphology of the user,
**characterised in that**
said assembly is slidably mounted on the shaft of the pole and comprises locking means (15) for locking it in position, which allow the assembly to be locked at the correct height, in the chosen position.

2. Support pole (1) for the hand of a user of a support pole (1), according to the preceding claim, **characterised in that** the disc portion comprising the upper support surface (11) extends over an angular sector (A) of at least 90°.

3. Support pole (1) for the hand of a user of a support pole (1), according to any one of the preceding claims, **characterised in that** the projection extends laterally over a width (L) of between 15 and 40 millimetres.

4. Support pole (1) for the hand of a user of a support pole (1), according to claim 3, **characterised in that** the lateral support projection (10) has the form of a peripheral disc.

5. Support pole (1) for the hand of a user of a support pole (1), according to claim 3, **characterised in that** the lateral support projection (10) has the form of an elliptical disc.

6. Support pole (1) for the hand of a user of a support pole (1), according to any one of the preceding claims, **characterised in that** the upper support surface (11) of the support (7) extends according to a transverse plane (P) substantially perpendicular to the axis (X, X').

7. Support pole (1) for the hand of a user of a support pole (1), according to any one of claims 1 to 5, **characterised in that** the upper support surface (11) of the support (7) is upwardly convex.

8. Support pole (1) according to any one of the preceding claims, **characterised in that** the lateral support projection (10) of the support (7) is located at a distance (D) from the upper end (40) of the main end handle (4) of between 20 and 50 centimetres.

9. Support pole (1) according to any one of the preceding claims, **characterised in that** the main end handle (4) comprises a wrist-strap (14).

10. Support pole (1) according to any one of the preceding claims, **characterised in that** the secondary handle (12) comprises a wrist-strap.

11. Support pole (1) according to any one of the preceding claims, **characterised in that** the support pole (1) comprises a link (23) comprising release means.
